# EUROPÄISCHE PATENTSCHRIFT

(11) **EP 2 451 423 B1**
(45) Veröffentlichungstag und Bekanntmachung des Hinweises auf die Patenterteilung: **28.01.2015**
(21) Anmeldenummer: 10748039.4
(22) Anmeldetag: 05.07.2010
(51) Int. Cl.: A61H 3/04, A61H 3/00

(54) **ELEKTROANTRIEB FÜR ROLLATOREN**
ELECTRIC DRIVE FOR ROLLATORS
ENTRAÎNEMENT ÉLECTRIQUE DESTINÉ À UN DÉAMBULATEUR À ROULETTES

(30) Priorität: 10.07.2009 DE 202009009547 U
(43) Veröffentlichungstag der Anmeldung: 16.05.2012
(73) Patentinhaber: Brück, Reinhard, 33106 Paderborn (DE); Rakers, Hermann, 33175 Bad Lippspringe (DE)
(72) Erfinder: Brück, Reinhard, 33106 Paderborn (DE); Rakers, Hermann, 33175 Bad Lippspringe (DE)
(74) Vertreter: Limbeck, Achim
(86) Internationale Anmeldenummer: PCT/DE2010/000765
(87) Internationale Veröffentlichungsnummer: WO 2011/003392

(56) Entgegenhaltungen:
- DE-A1-102005 014 613
- DE-A1-102007 004 704
- DE-A1-102007 062 406

## Beschreibung

### Technisches Gebiet

Die vorliegende Erfindung betrifft einen neuartigen Elektroantrieb für Rollatoren, vorzugsweise für konventionelle Rollatoren, insbesondere für bedürftige (gehbehinderte oder körperlich schwache) Personen beim Gehen und/oder Laufen als fortwährende Stütze dienende fahrbare Gehhilfen, wobei der Elektroantrieb eine an dem Rollator mittels Befestigungselementen reversibel oder irreversibel anordbare, lenkbare, tragfähige und elektro-motorisierte Plattform aufweist, an der Laufräder vorgesehen sind und an bzw. unterhalb derer ein Elektromotor angeordnet ist.

### Stand der Technik

Vorrichtungen dieser Art sind vor allem in der Weise bekannt, dass bedürftige Personen eine mit Rädern ausgestattete, fahrbare und zum Teil mit zahlreichem Zubehör (Transportkörbe oder -taschen, Regenschirm oder Klemme für einen Gehstock, Sitzfläche und weitere nützliche Utensilien) versehene Gehhilfe in verschiedensten Ausführungen als fortwährende Stütze nutzen, um beim Gehen/Laufen ein Sicherheitsgefühl zu bekommen, sich abzustützen und - sofern vorhanden - sich auf einer Sitzfläche an dem Rollator vorübergehend auszuruhen.

Aus dem Stand der Technik sind speziell auch elektro-betriebene Rollatoren bekannt. Bei dem von der Fraunhofer-Gesellschaft entwickelten Gesät, welches in seiner komplexen Ausführung ein ganzes Therapieprogramm erfüllen kann, handelt es sich um einen dreiradrigen Rollator, dessen Räder allesamt mit einem Elektroantrieb ausgestattet sind. Die elektronische Steuerung ermöglicht das Ausführen verschiedenster Aufgaben bis hin zu GPS gelenktem Abfahren von Wegen, die der Patient dann ablaufen soll, während seine Gesundheitsdaten kontrolliert erfasst und angeglichen werden können. Als Gehhilfe im oben genannten Sinne, insbesondere für den alltäglichen Gebrauch, wird diese Entwicklung, von der bereits ein Prototyp existiert, wegen ihrer Komplexität und der damit verbundenen Kosten kaum Anwendung finden.

Aus DE 10 2005 014 613 A1 ist ein Anhänger für einen Kinderwagen, Bollerwagen oder dergleichen Wagen mit wenigstens einem Rad, einer Lastfläche und einem Anschlusselement zum Verbinden des Anhängers mit dem Kinderwagen, Bollerwagen oder dergleichen Wagen bekannt, der dadurch gekennzeichnet ist, dass ein motorischer Antrieb für das wenigstens eine Rad des Anhängers vorgesehen ist.

Ferner ist aus DE 10 2007 004 704 A1 ein Kinderwagen mit einem Elektroantrieb bekannt, bestehend aus einem Grundgestell, an welchem wenigstens drei Laufräder und wenigstens ein Sitz und/oder eine Liege für ein Baby oder Kleinkind und wenigstens ein Handgriff und wenigstens ein Elektromotor und wenigstens ein Elektroenergiespeicher befestigt sind und der dadurch gekennzeichnet ist, dass der Elektromotor und der Elektroenergiespeicher im Gehäuse einer Antriebseinheit eingebaut sind, und am Elektromotor ein Getriebe angebracht ist und damit ein Antriebsrad verkuppelt ist, welches zusammen mit der gesamten Antriebseinheit ohne Werkzeug auf die Fahrbahn des Kinderwagens absenkbar und wieder anhebbar ist.

### Darstellung der Erfindung

Ausgehend von diesem Stand der Technik liegt der vorliegenden Erfindung die Aufgabe zu Grunde, einen Elektroantrieb für einen herkömmlichen Rollator zu schaffen, welcher die oben genannten Nachteile beseitigt, einfach in seiner Konstruktion ist und nach Bedarf eingesetzt werden kann.

Erfindungsgemäß wird die voranstehende Aufgabe mit den Merkmalen des Schutzanspruchs 1 gelöst. Vorteilhafte Ausgestaltungen des erfindungsgemäßen Elektroantriebs für Rollatoren sind in den Unteransprüchen angegeben.

Die Plattform bildet erfindungsgemäß den Antrieb, der mit dem Rollator entweder fest oder auch lösbar - beispielsweise mittels einer entsprechenden Stangenkonstruktion - verbunden ist. Bei Bedarf kann sich der Nutzer auf die vorzugsweise mit Laufrädern versehene Plattform stellen und sich wie gewohnt an den Griffen des Rollators festhalten. Eine Steuerung ermöglicht es ihm, die Plattform, an bzw. unter der ein Elektromotor angeordnet ist, in Bewegung zu setzen, wodurch der Rollator in Laufrichtung geschoben wird. Der Nutzer hat also die Möglichkeit, im Stehen weiter zu fahren, wenn sein Laufvermögen erschöpft ist oder der Nufzer seinen Aktionsradius bewusst erweitern möchte. Über die wechselseitige Betätigung der an einem Rollator angeordneten Handbremsen lässt sich das gesamte Geführt lenken.

### Kurzbeschreibung der Zeichnungen

Weitere Ziele, Merkmale, Vorteile und Anwendungsmöglichkeiten des erfindungsgemäßen Elektroantriebs für Rollatoren ergeben sich aus der nachfolgenden Beschreibung eines Ausführungsbeispiels anhand der Zeichnungen. Dabei bilden alle beschriebenen und/oder bildlich dargestellten Merkmale für sich oder in beliebiger Kombination den Gegenstand der Erfindung, unabhängig von der Zusammenfassung in einzelnen Ansprüchen oder deren Rückbeziehung.

In den Zeichnungen zeigen
Fig.1 den erfindungsgemäßen Elektroantrieb 1 an einem konventionellen Rollator 2 in perspektivischer Ansicht;
Fig.2 die Plattform 3 in hochgeklappter Stellung;
Fig.3 den Elektroantrieb 1 in einer besonders vorteilhaften Ausführung, von unten.

### Ausführung der Erfindung

Fig.1 zeigt den erfindungsgemäßen Elektroantrieb 1 an einem konventionellen, serienmäßig produzierten Rollator 2 in perspektivischer Ansicht in einer bevorzugten Ausführungsform. Je nach Ausführung des serienmäßigen Rollators 2 können dafür technische Anpassungen erforderlich sein.

Wie aus Fig.1 ersichtlich, sind an der Plattform 3 in einer besonders vorteilhaften Ausgestaltung des Elektroantriebes 1 zu ihrer Fortbewegung Laufräder 4 vorgesehen. Die Lenkbarkeit des Elektroantriebs 1 ist für den Antrieb des Rollators 2 entscheidend und muss daher besonderen Anforderungen hinsichtlich seines Lenkverhaltens bestehen. Um diesen Anforderungen gerecht zu werden, sind einzelne oder sämtliche Laufräder 4 vorteilhafterweise als Lenkrollen 8 ausgestaltet, Zusätzlich sollte der Drehpunkt, über den die Plattform 3 mit dem Rollator 2 verbunden ist, möglichst nahe der Plattform liegen. Vorzugsweise sind hierzu Lenkrollen 8 zumindest im vorderen Bereich unterhalb der Plattform 3 angeordnet, nahe dem Bereich, in dem die Befestigungselemente 6 angeflanscht sind. In einer weiteren Ausführungsform könnte die Plattform 3 insgesamt selbst lenkbar konstruiert werden, so dass das Zusammentreffen mit den Rädern des Rollators 2 bei Kurvenfahrten gänzlich unterbunden würde.

Vorzugsweise ist der Elektromotor 5 selbst unterhalb der Plattform 3 angeordnet. Mit dessen Hilfe kann über ausgewählte Laufräder 4 die Bewegung der Plattform 3 realisiert werden. Vorzugsweise ist der unter der Plattform 3 befindliche Elektromotor 5 mit einer elektronischen Steuerungseinrichtung versehen, die ein sanftes und ruckelfreies Anfahren der Plattform 3 gewährleistet. Um ein sanftes Anfahren der Plattform 3 zu erreichen, können aber auch entsprechende dem Fachmann bekannte mechanische Komponenten an dem Elektroantrieb 1 bzw. der Plattform 3 eingesetzt werden, beispielsweise hydromechanische Antriebselemente (Kupplung, Getriebe) oder dergleichen.

In einer besonders vorteilhaften Ausführung des Elektroantriebs 1 ist dieser - wie in Fig.1 dargestellt - beweglich mit dem Rollator 2 verbunden. Dadurch kann der Nutzer durch wechselseitiges Betätigen der Bremsen des Rollators 2 einen Lenkvorgang auslösen.

Fig.2 zeigt den erfindungsgemäßen Elektroantrieb 1 in hochgeklappter Stellung. Bei dieser besonders bevorzugten Ausgestaltung des Elektroantriebs 1 bzw. der Befestigungselemente 6 der Plattform 3 kann diese, wenn der Elektroantrieb 1 nicht benötigt wird, hochgeklappt bzw. an den Rollator 2 angeklappt werden. Der Rollator 2 ist dann in der gewohnten Weise als Gehhilfe nutzbar.

Um das Gewicht des Rollators 2 bei seiner Verwendung in dieser Ausführungsform möglichst zu reduzieren, sollten die einzelnen Bauteile des Elektroantriebs 1 bzw. der Plattform 3, der Antriebselemente 5 sowie Laufräder 4 und Befestigungselemente 6 aus einem leichten Material, z. B. Aluminium oder einem festen Kunststoff, gefertigt sein. Nach dem Hochklappen der Plattform 3 wird diese an dem Rollator 2 vorzugsweise mittels einer oder mehrerer Befestigungseinrichtungen arretiert.

Um ein sanftes Ablassen der Plattform 3 zu gewährleisten, können die Befestigungselemente 6 in einer vorteilhaften Ausführung mindestens eine Dämpfungseinrichtung aufweisen, beispielsweise in Form von Hydraulikzylindern, Federn oder einer bzw. mehrerer Bremsen.

Fig.3 zeigt den Elektroantrieb 1 in einer besonders vorteilhaften Ausführung, von unten. Wie aus Fig.3 ersichtlich, erfolgt das Absenken und das Hochklappen der Plattform 3 mit Hilfe des Elektromotors 5, beispielsweise über ein Gurtband 7, welches auf einer Rolle aufwiekefbar ist.

Der Elektromotor 5 dient vorteilhafterweise gleichzeitig dem Antrieb als auch dem Hochklappen der Plattform 3. Der Antrieb kann hierzu jeweils über Treibriemen mit Zahnung (Zahnriemen 10,11) erfolgen, die formschlüssig in gezahnten Riemenscheiben laufen, die vorzugsweise axial nebeneinander an der Antriebswelle des Elektromotors 5 angeordnet sind. Besonders bevorzugt ist an der Einrichtung zum Hochklappen / Senken der Plattform 3 ein Kupplungs- und Bremssystem (bestehend aus Kupplung 12, Bremse 14 und Zugmagneten 13) vorgesehen.

Dadurch kann bei der Verwendung des Elektroantriebs 1 für den Nutzer jegliches Bücken oder Heben vermieden werden. Die Steuerung kann vorzugsweise per Knopfdruck betätigt werden, wobei der Vorgang zur Vermeidung von Verletzungen jeweils von einem Sicherheitssystem überwacht werden kann. In einer besonders bevorzugten Ausführung erfolgt die Dämpfung der Plattform 3 beim Ablassen in der Weise, dass an der Rolle des Gurtbandes 7 eine Bremse 14 vorgesehen ist. Der für das Absenken und/oder Hochklappen verwendete Elektroantrieb ist vorzugsweise ebenfalls der Elektromotor 5.

Der erfindungsgemäße Elektroantrieb 1 für Rollatoren beschränkt sich in seiner Ausführung nicht auf die vorstehend angegebenen bevorzugten Ausführungsformen. Vielmehr sind eine Vielzahl von Ausgestaltungsvariationen denkbar, welche von den Ansprüchen definiert sind.

### Liste der Bezugsziffern

- 1: Elektroantrieb
- 2: Rollator / Gehhilfe
- 3: Plattform
- 4: angetriebene Laufräder
- 5: Elektromotor
- 6: Befestigungselemente / Gestänge
- 7: Gurtband
- 8: Vorderräder mit Lenkrollen
- 9: Befestigung des Gestänges
- 10: Zahnriemen zum Aus- und Einklappen der Plattform
- 11: Zahnriemen zur Fortbewegung
- 12: Kupplung
- 13: Zugmagnet für die Kupplung
- 14: Bremse für das Ausklappen
- 15: Teil der elektronischen Steuerung zum Ein- und Ausklappen

## Patentansprüche

1. Elektroantrieb (1) für Rollatoren (2), vorzugsweise für konventionelle Rallatoren (2), insbesondere für gehbehinderte oder körperlich schwache Personen beim Gehen und/oder Laufen als fortwährende Stütze dienende fahrbare Gehhilfen (2), wobei der Elektroantrieb (1) Befestigungselemente (6) und eine an dem Rollator (2) mittels den Befestigungselementen (6) reversibel oder irreversibel anordbare, lenkbare, tragfähige und elektro-motorisierte Plattform (3) aufweist, an der Laufräder (4) vorgesehen sind und an bzw. unterhalb derer ein Elektromotor (5) angeordnet ist,
**dadurch gekennzeichnet**
**dass** die Plattform klappbar ausgestaltet ist, wobei ein Absenken und/oder ein Hochklappen der Plattform (3) mit Hilfe eines Elektromotors erfolgt.

2. Elektroantrieb (1) nach Anspruch 1,
**dadurch gekennzeichnet,**
**dass** der Elektromotor zum Absenken und/oder zum Hochklappen der Plattform (3) der Elektromotor (5) ist, der auch dem Antrieb dient.

3. Elektroantrieb (1) nach den Ansprüchen 1 und 2,
dadurch gekenntzeichnet,
dass das Absenken und/oder das Hochklappen der Plattform (3) über zumindest ein Gurtband (7) erfolgt, welches auf einer Rolle aufwickelbar ist.

4. Elektroantrieb (1) nach einem der vorangegangenen Ansprüche,
**dadurch gekennzeichnet,**
**dass** die Befestigungselemente (6) mindestens eine Dämpfungseinrichtung aufweisen.

5. Elektroantrieb (1) nach Anspruch 4,
dadurch gekenntzeichnet,
dass die Dämpfungseinrichtung aus mindestens einem Hydraulikzylinder und/oder aus zumindest einer Feder und/oder aus wenigstens einer Bremse besteht.

6. Elektroantrieb (1) nach den Ansprüchen 4 bis 5,
**dadurch gekennzeichnet,**
**dass** die Dämpfung in der Weise erfolgt, dass an der Rolle eine Bremse vorgesehen ist.

7. Elektroantrieb (1) nach einem der vorangegangenen Ansprüche,
**dadurch gekennzeichnet,**
**dass** mechanische und/oder elektronische Komponenten vorgesehen sind, die ein sanftes Anfahren der Plattform (3) gewährleisten.

8. Elektroantrieb (1) nach Anspruch 7,
**dadurch gekennzeichnet,**
**dass** eine mechanische Komponente ein hydromechanisches Antriebselement ist.

## Claims

1. Electrical drive (1) for rollators (2), preferably for conventional rollators (2), in particular movable walking aids (2) used as a continuous support for handicapped or physically weak persons during walking or running, whereby the electrical drive (1) has fastening elements (6) and whereby the rollator (2) has an electrically motorized platform (3) reversibly or irreversibly connected to the rollator (2), which can bear a load and is steerable, and which is equipped with rollers (4), and which is equipped with an electrical motor (5) mounted on or underneath the platform (3),
**characterized in that**
the platform can be folded, whereby the lowering and/or lifting of the platform (3) is achieved by means of an electrical motor.

2. Electrical drive (1) according to claim 1,
**characterized in that**
the electrical motor used for lowering and lifting of the platform (3) is also the electrical motor (5) used to drive the platform (3).

3. Electrical drive (1) according to claims 1 and 2,
**characterized in that**
the lowering or lifting of the platform (3) is achieved by at least one belt (7), which is rolled up on a roller.

4. Electrical drive (1) according to one of the previous claims,
**characterized in that**
the fastening elements (6) are equipped with at least one damping device.

5. Electrical drive (1) according to claim 4,
**characterized in that**
the damping device consists of at least one hydraulic cylinder and/or at least one spring and/or at least one brake.

6. Electrical drive (1) according to claims 4 and 5,
**characterized in that**
the damping is achieved in a manner by a brake fitted to the roller.

7. Electrical drive (1) according to one of the previous claims,
**characterized in that**
mechanical and/or electronic components are provided to ensure a smooth starting of the platform (3).

8. Electrical drive (1) according to claim 7,
**characterized in that**
the mechanical component is a hydro-mechanical drive element.

## Revendications

1. Un entraînement électrique (1) pour déambulateurs (2), de préférence pour déambulateurs classiques (2), en particulier les pour les personnes handicapées ou physiquement faibles, utilisés pendant la marche et / ou la course comme un support continu d'aides à la mobilité (2). Cet entraînement électrique (1) présente des éléments de fixation (6) et le déambulateur (2) possède une plateforme motorisée électriquement (3) orientable, solide, reliée de manière réversible ou irréversible par des éléments de fixation (6), prévus sur les roues de roulement (4) et sur ou sous lesquelles un moteur électrique est monté (5),
**caractérisé en ce que**
la plateforme peut être pliable, de sorte que l'abaissement et / ou la levée de la plate-forme (3) s'effectue au moyen d'un moteur électrique.

2. Entraînement électrique (1) selon la réclamation 1,
**caractérisé en ce que**
le moteur électrique est utilisé pour abaisser et / ou lever la plateforme (3) du moteur électrique (5) servant également pour conduire.

3. Entraînement électrique (1) selon les réclamations 1 et 2,
**caractérisé en ce que**
l'abaissement ou le levage de la plateforme (3) est réalisé par au moins une courroie (7), qui est enroulée autour d'un rouleau.

4. Entraînement électrique (1) selon l'une des réclamations précédentes,
**caractérisé en ce que**
les éléments de fixation (6) sont équipés d'au moins un dispositif d'amortissement.

5. Entraînement électrique (1) selon la réclamation 4,
**caractérisé en ce que**
le dispositif d'amortissement est constitué d'au moins un vérin hydraulique et / ou d'au moins un ressort et / ou d'au moins un frein.

6. Entraînement électrique (1) selon les réclamations 4 et 5,
**caractérisé en ce que**
l'amortissement est réalisé de façon à ce qu'un frein soit prévu sur le rouleau.

7. Entraînement électrique (1) selon l'une des réclamations précédentes,
**caractérisé en ce que**
des composants mécaniques et / ou électroniques sont prévus pour garantir un bon démarrage de la plateforme (3).

8. Entraînement électrique (1) selon la réclamation 7,
**caractérisé en ce que**
le composant mécanique est un élément à entraînement hydromécanique.
